# EUROPÄISCHE PATENTANMELDUNG

(11) **EP 1 813 763 A2**
(43) Veröffentlichungstag der Anmeldung: **01.08.2007**
(21) Anmeldenummer: 06022370.8
(22) Anmeldetag: 26.10.2006
(51) Int. Cl.: E06B 3/82

(54) **Türblatt in Kastenform**

(30) Priorität: 26.01.2006 DE 202006001206 U
(71) Anmelder: Teckentrup GmbH & Co. KG, 33415 Verl-Sürenheide (DE)
(72) Erfinder: Bole, Ulrich, 33415 Verl (DE)
(74) Vertreter: Elbertzhagen, Otto

(57) **Zusammenfassung**

Ein solches Türblatt ist mit einem zu einem Kasten geformten Mantelblech (1) und einem den Kasten schließenden Deckelblech (2) ausgestattet, wobei an zumindest zwei Schmalseiten des Türblattes unter Ausbildung eines Türfalzes (4) das Deckelblech (2) mit einem Deckelblechsteg (7) und das Mantelblech (1) mit einem zum Deckelblechsteg (7) parallel abgewinkelten Mantelblechsteg (6) in Richtung der Türblattebene vorstehen und der Deckelblechsteg (7) einen Deckelendabschnitt (9) aufweist, der um die nach außen hin liegende Endkante des Mantelblechstegs (6) herum in eine mit diesem parallele Lage umgefaltet ist. Um ein Türblatt zu schaffen, bei dem eine formschlüssige Verbindung zwischen dem Mantelblechsteg und dem Deckelblechsteg im Falzbereich des Türblattes auf einfachere Weise verwirklicht werden kann, weist der Mantelblechsteg (6) einen um 180° umgefalteten Endabschnitt (8) auf, der an der zum umgefalteten Deckelendabschnitt (9) hin angeordnet ist und dessen freie Stirnkante (11) einen Anschlag für den Deckelendabschnitt (9) bildet, an dem ein diese freie Stirnkante (11) übergreifender Gegenanschlag (12,14) angeformt ist.

## Beschreibung

Die Erfindung bezieht sich auf ein Türblatt mit einem zu einem Kasten geformten Mantelblech und einen den Kasten schließenden Deckelblech. An zumindest zwei Schmalseiten des Türblattes ist ein Falz gebildet, wozu das Deckelblech mit einem Deckelblechsteg und das Mantelblech mit einem zum Deckelblechsteg parallel abgewinkelten Mantelblechsteg in Richtung der Türblattebene vorstehen. Der Deckelblechsteg weist einen Deckelendabschnitt auf, der um die nach außen hin liegende Endkante des Mantelblechstegs herum in eine mit diesem parallele Lage umgefaltet ist.

Ein solches Türblatt ist aus dem Dokument DE 20 2004 017 364 U1 bekannt. Um das Mantelblech und das Deckelblech des Türblattes im Bereich der aneinander anliegenden Mantelblechstege und Dek-kelblechstege sicher miteinander zu verbinden, hat man zwischen diesen Stegen eine Verklebung mittels einer Filmschicht eines geeigneten Klebers vorgesehen. Der damit erreichbare Vorteil ist, auch oberflächenbeschichtete Stahlbleche für das Mantelblech und das Deckelblech des Türblattes verwenden zu können, bei denen die sonst übliche elektrische Punktschweißung nicht in Betracht kommt, weil die Oberflächenbeschichtung der Bleche eine elektrisch nicht leitende Isolierschicht darstellt.

Aus dem Dokument DE 196 49 443 A1 ist ein ähnliches Türblatt bekannt, welches ebenfalls ohne Schweißen hergestellt werden kann. Dazu sind im Falzbereich des Türblattes der Mantelblechsteg und der Deckelblechsteg miteinander verstemmt. Hierzu ist an dem jeweils einen Steg eine Lochreihe vorgesehen und der damit zu verbindende zweite Steg wird mittels eines Spezialwerkzeugs im Bereich der Löcher des ersten Steges punktuell so beaufschlagt, daß das Material des zweiten Stegs in die Löcher der Lochreihe des ersten Stegs hineingezwängt und dort mittels Formschluß gehalten wird.

Der Erfindung liegt die Aufgabe zugrunde, ein Türblatt der eingangs genannten Art zu schaffen, bei dem eine formschlüssige Verbindung zwischen dem Mantelblechsteg und dem Deckelblechsteg im Falzbereich des Türblattes auf einfachere Weise verwirklicht werden kann.

Zur Lösung dieser Aufgabe weist das Türblatt der oben genannten Art einen Endabschnitt am Mantelsteg auf, der um 180° umgefaltet und an der zum umgefalteten Deckelendabschnitt hin angeordnet ist und dessen freie Stirnkante einen Anschlag für den Deckel-endabschnitt bildet, an dem ein diese freie Stirnkante übergreifender Gegenanschlag angeformt ist.

Für die Erfindung ist wesentlich, daß sich die Umfaltung des Endabschnitts am Mantelblechsteg und das Einformen eines Gegenanschlags in den Deckelendabschnitt in einem einzigen Preßvorgang durchführen läßt.

In besonders vorteilhafter Weise läßt sich die Formschlußverbindung zwischen dem Mantelblechsteg und dem Deckelblechsteg dann realisieren, wenn der Deckelendabschnitt über die freie Stirnkante des umgefalteten Endabschnitts des Mantelblechstegs hinaus verlängert ist und einen um 180° umgefalteten Endsteg aufweist, der an der zum Mantelblechsteg hin liegenden Seite des Deckel-endabschnitts auf gleicher Höhe mit dem Endabschnitt des Mantelblechstegs angeordnet ist. Hierbei bildet die freie Endkante des Endstegs den Gegenanschlag am Deckelendabschnitt des Deckelblechstegs und steht vor der freien Stirnkante des Endabschnitts am Mantelblechsteg.

Weitere Ausgestaltungen der Erfindung ergeben sich aus den Unteransprüchen.

Die Erfindung wird nachfolgend anhand der Zeichnung an zwei Ausführungsbeispielen noch näher erläutert. Dabei zeigen:
- Fig. 1: in perspektivischer Darstellung einen Querschnitt durch den Randbereich eines Türblattes,
- Fig. 2: in vergrößerter Darstellung den Falzsteg des Türblattes nach Fig. 1 und
- Fig. 3: in vergrößerter Darstellung den Türblatt-Falzsteg in abgewandelter Ausführung.

Fig. 1 zeigt im einzelnen ein Mantelblech 1, welches auch als Kastenblech bezeichnet wird. Es bildet nämlich einen Kasten mit in der Regel rechteckigem Grundriß, dessen Höhe die Dicke des Türblattes bestimmt. Der von dem Mantelblech 1 umschlossene Kasten-Hohlraum wird mittels eines Deckelblechs 2 verschlossen. In diesem Hohlraum befindet sich ein Dämmstoff 3, der schalldämmende und/oder feuerhemmende Eigenschaften hat. So bietet sich die dargestellte Konstruktion des Türblattes insbesondere für eine Feuerschutztür an.

Das Türblatt weist entlang zweier einander gegenüberliegender, oder entlang dreier oder entlang sämtlicher Schmalseiten einen Türfalz 4 auf, der an seiner einen Seite durch die von dem Mantelblech 1 gebildete Kastenwandung 1.1 und an seiner zweiten Seite durch einen Falzsteg 5 begrenzt ist. Der Falzsteg 5 steht in Richtung der Türblattebene vor und wird von einem von der Kastenwandung 1.1 abgewinkelten Mantelblechsteg 6 und einem Deckelblechsteg 7 gebildet, der an das Deckelblech 2 in desssen Ebene anschließt.

Wie Fig. 2 weiter zeigt, sind der Mantelblechsteg 6 und der Deckelblechsteg 7 durch Fälzen miteinander verbunden. Hierbei umgreift der Deckelblechsteg 7 den Mantelblechsteg 6, demgemäß weist er eine entsprechend größere Materialbreite auf. Der Mantelblechsteg 6 ist rechtwinklig von dem die Kastenwandung 1.1 bildenden Teil des Mantelblechs abgewinkelt, er erstreckt sich dadurch parallel zum Deckelblechsteg 7 und liegt daran an. Der Mantelblechsteg 6 weist einen Endabschnitt 8 auf, der mittels einer 180°-Faltung 13 umgebogen ist und an der zum Türfalz 4 hin liegenden Seite des Mantelblechstegs 6 anliegt. Der Deckelblechsteg 7 weist ebenfalls eine 180°-Faltung 14 auf, die um die nach außen hin liegende Endkante des Mantelblechstegs 6 im Bereich der Faltung 13 herumgeführt ist. So schließt sich an den Deckelblechsteg 7 ein zurückgebogener Deckelendabschnitt 9 an, der mittels einer weiteren 180°-Faltung 15 in einen Endsteg 10 übergeht. Der zum Türfalz 4 hin liegende Deckelendabschnitt 9 hat eine Breite, die etwas geringer als die Breite des Falzsteges 5 ist, somit erstreckt sich der Deckelendabschnitt 9 in Richtung zu der Kastenwandung 1.1 hin über die freie Stirnkante 11 am Endabschnitt 8 des Mantelblechstegs 6 hinweg.

Demgegenüber weist der von der Kastenwandung 1.1 weg abgebogene Endsteg 10 des Deckelendabschnitts 9 etwa nur dessen halbe Breite auf, denn er ist zwischen dem Deckelendabschnitt 9 und dem Mantelblechsteg 6 angeordnet und liegt auf gleicher Höhe mit dem umgefalteten Endabschnitt 8 des Mantelblechstegs 6. So sind dieser Endabschnitt 8 am Mantelblechsteg 6 und der Endsteg 10 am Deckelendabschnitt 9 des Deckelblechstegs 7 im wesentlichen in einer gemeinsamen Ebene angeordnet. Die zwischen dem Deckelendabschnitt 9 und dem Mantelblechsteg 6 verlaufende freie Stirnkante 11 des Endabschnitts 8 am Mantelblechsteg 6 bildet einen Anschlag, der mit der anliegenden oder mit geringem Abstand gegenüberstehenden freien Endkante 12 am Endsteg 6 des Deckelendabschnitts 9 am Deckelblechsteg 7 zusammenwirkt, welche einen entsprechenden Gegenanschlag bildet. Werden auf das Mantelblech 1 und das Deckelblech 2 Spreizkräfte ausgeübt, verhindern die formschlüssig aneinander anliegenden Anschläge 11, 12 ein Öffnen der Fälzung zwischen dem Mantelblechsteg 6 und dem Deckelblechsteg 7, womit sich ein besonders stabiler Falzsteg 5 ergibt.

Das Ausführungsbeispiel nach Fig. 3 unterscheidet sich von dem nach den Figuren 1 und 2 dadurch, daß am umgefalteten Deckelendabschnitt 9 des Deckelblechsteges 7 der Gegenanschlag für die freie Stirnkante 11 am Endabschnitt 8 des Mantelblechsteges 6 anders ausgebildet ist. Der sich über die freie Stirnkante 11 des Endabschnitts 7 am Mantelblechsteg 6 hinweg erstreckende Deckelendabschnitt 9 weist eine Kröpfung 16 auf, mit der er formschlüssig über diese freie Stirnkante 11 greift. So hat der Deckelendabschnitt 9 einen zu ihm parallel versetzten Endbereich 9.1 zwischen dem und dem Deckelendabschnitt 9 ein winklig zu dem Endabschnitt 8 am Mantelblechsteg 6 stehender Mittenabschnitt 17 mittels der Kröpfung gebildet ist, welcher vor der Stirnkante 11 an dem erwähnten Endabschnitt 8 steht und damit entweder formschlüssig in Eingriff steht oder in Eingriff kommen kann.

## Patentansprüche

1. Türblatt mit einem zu einem Kasten geformten Mantelblech (1) und einem den Kasten schließenden Deckelblech (2), wobei an zumindest zwei Schmalseiten des Türblattes unter Ausbildung eines Türfalzes (4) das Deckelblech (2) mit einem Deckelblechsteg (7) und das Mantelblech (1) mit einem zum Deckelblechsteg (2) parallel abgewinkelten Mantelblechsteg (6) in Richtung der Türblattebene vorstehen und der Deckelblechsteg (7) einen Deckelendabschnitt (9) aufweist, der um die nach außen hin liegende Endkante des Mantelblechstegs (6) herum in eine mit diesem parallele Lage umgefaltet ist,
**dadurch gekennzeichnet,**
**daß** der Mantelblechsteg (6) einen um 180° umgefalteten Endabschnitt (8) aufweist, der an der zum umgefalteten Deckelendabschnitt (9) hin angeordnet ist und dessen freie Stirnkante (11) einen Anschlag für den Deckelendabschnitt (9) bildet, an dem ein diese freie Stirnkante (11) übergreifender Gegenanschlag (12, 14) angeformt ist.

2. Türblatt nach Anspruch 1,
**dadurch gekennzeichnet,**
**daß** der Deckelendabschnitt (9) über die freie Stirnkante (11) des umgefalteten Endabschnitts (8) am Mantelblechsteg (6) hinaus verlängert ist und einen um 180° umgefalteten Endsteg (10) aufweist, der an der zum Mantelblechsteg (6) hin liegenden Seite des Deckelendabschnitts (9) auf gleicher Höhe mit dem Endabschnitt (8) des Mantelblechstegs (6) angeordnet ist, wobei die freie Endkante (12) des Endstegs (10) den Gegenanschlag am Deckelendabschnitt (9) bildet und vor der freien Stirnkante (11) des Endabschnitts (8) am Mantelblechsteg (6) steht.

3. Türblatt nach Anspruch 2,
**dadurch gekennzeichnet,**
**daß** der Endsteg (10) am Deckelendabschnitt (9) zumindest die gleiche Breite wie der Endabschnitt (8) des Mantelblechstegs (6) hat.

4. Türblatt nach Anspruch 1,
**dadurch gekennzeichnet,**
**daß** der Deckelendabschnitt (9) über die freie Stirnkante (11) des umgefalteten Endabschnitts (8) des Mantelblechstegs (6) hinaus verlängert ist und eine Kröpfung (16) aufweist, deren abgewinkelter Mittenabschnitt (17) als Gegenanschlag dient und die freie Stirnkante (11) des Endabschnitts (8) am Mantelblechsteg (6) übergreift.
